# EUROPÄISCHE PATENTSCHRIFT

(11) **EP 1 734 789 B1**
(45) Veröffentlichungstag und Bekanntmachung des Hinweises auf die Patenterteilung: **16.01.2008**
(21) Anmeldenummer: 06011351.1
(22) Anmeldetag: 01.06.2006
(51) Int. Cl.: H05B 6/06

(54) **Verfahren und Anordnung zur Leistungsvorsorge einer Induktionsheizeinrichtung**
Method and device for controlling the power supply of an induction heating device
Procédé et dispositif d'alimentation pour un appareil de chauffage à induction

(30) Priorität: 14.06.2005 DE 102005028829
(43) Veröffentlichungstag der Anmeldung: 20.12.2006
(73) Patentinhaber: E.G.O. ELEKTRO-GERÄTEBAU GmbH, 75038 Oberderdingen (DE)
(72) Erfinder: Bögel, Jörg, 75038 Oberderdingen (DE)
(74) Vertreter: Patentanwälte Ruff, Wilhelm, Beier, Dauster & Partner

(56) Entgegenhaltungen:
- US-A- 4 085 300
- US-A1- 2003 205 572
- US-A1- 2004 118 832

## Beschreibung

Die Erfindung betrifft ein Verfahren zur Versorgung einer Induktionsheizeinrichtung mit Leistung sowie eine Anordnung zur Leistungsversorgung einer Induktionsheizeinrichtung.

Derartige Induktionsheizeinrichtungen werden beispielsweise als Induktionsspulen vielfach in Induktionskochfeldern eingesetzt. Dabei besteht der Wunsch nach immer höheren Leistungen, um insbesondere Kochvorgänge größerer Mengen von Flüssigkeit, beispielsweise Nudelwasser, schnell durchführen zu können.

Derzeit liegt bei etwa 3,2kW eine Grenze, ab welcher die für die Leistungsversorgung notwendigen Frequenzumrichter durch Normen vorgegebene Grenzwerte hinsichtlich der Oberschwingungen und Netzrückwirkungen überschreiten. Die Ursache für die starken Auswirkungen der Oberschwingungen bzw. insbesondere der dritten Oberschwingung liegt im wesentlichen darin, dass sich die Permeabilität der magnetischen Komponenten im Frequenzumrichter mit der Amplitude des Induktorstromes, der durch die Induktionsspule fließt, ändert. Bei hohen Stromamplituden sinkt die Permeabilität von Ferriten odgl., die in einer Induktionsspule zur Feldführung eingesetzt werden, und auch die des Topfmaterials. Dadurch ändert sich wiederum die Induktivität der Induktionsspule im Verlauf einer Halbwelle der Versorgungsspannung und daraus folglich auch die Resonanzfrequenz eines Serienschwingkreises, wie er in der Leistungsversorgung verwendet wird. Dadurch wird letztendlich die Stromaufnahme aus dem Netz verzerrt bzw. weicht in ihrem Verlauf von dem vorgegebenen Verlauf der Versorgungsspannung ab.

### Aufgabe und Lösung

Der Erfindung liegt die Aufgabe zugrunde, ein eingangs genanntes Verfahren sowie eine Anordnung zu schaffen, mit der Probleme des Standes der Technik vermieden werden können und insbesondere höhere Leistungen bei Induktionsheizeinrichtungen erzeugt werden können bzw. Netzrückwirkungen oder Verzerrungen der Stromaufnahme aus dem Versorgungsnetz reduziert werden können.

Gelöst wird diese Aufgabe durch ein Verfahren mit den Merkmalen des Anspruchs 1, einer Anordnung mit den Merkmalen des Anspruchs 10 sowie die Anwendung des genannten Verfahrens für ein Induktionskochfeld bzw. eine Induktionsheizeinrichtung. Vorteilhafte sowie bevorzugte Ausgestaltungen der Erfindung sind Gegenstand der weiteren Ansprüche und werden im folgenden näher erläutert. Der Wortlaut der Ansprüche wird durch ausdrückliche Bezugnahme zum Inhalt der Beschreibung gemacht. Manche der nachfolgend aufgezählten Merkmale und Eigenschaften treffen sowohl auf das Verfahren als auch auf die Anordnung zu. Sie werden teilweise nur einmal beschrieben, gelten jedoch unabhängig voneinander sowohl für das Verfahren als auch die Anordnung und Anwendung.

Zur Leistungsversorgung der Induktionsheizeinrichtung dient eine Wechsel-Versorgungsspannung. Des weiteren ist ein Frequenzumrichter vorgesehen mit schaltbaren Schaltmittein. Erfindungsgemäß wird eine Arbeitsfrequenz der Schaltmittel bzw. des gesamten Frequenzumrichters im Verlauf einer Halbwelle der Versorgungsspannung oder Betriebsspannung der Induktionsspule leicht erhöht und dann wieder abgesenkt. Dies erfolgt dadurch, dass grundsätzlich ein Frequenz-Grundwert der Arbeitsfrequenz festgelegt ist. Davon ausgehend wird die Arbeitsfrequenz im Verlauf der Halbwelle zuerst leicht erhöht und dann wieder abgesenkt. Dies erfolgt derart, dass zumindest an den Nulldurchgängen der Versorgungsspannung die Arbeitsfrequenz mit dem Frequenz-Grundwert vorliegt und dazwischen erhöht ist.

So ist es möglich, durch ein zeitweises Erhöhen der Arbeitsfrequenz der Entstehung von Oberwellen direkt entgegenzuwirken. Vor allem kann dadurch ein in einem Schwingkreis der Leistungsversorgung fließender Strom proportional zur Versorgungsspannung gehalten werden. Dadurch werden die Netzrückwirkungen erheblich vermindert.

In einer Weiterbildung der Erfindung kann der Frequenzumrichter bzw. die Leistungsversorgung einen Serienschwingkreis aufweisen. Dieser besteht aus einer Induktionsspule, welche die Leistungsübertragung für die Induktionsheizeinrichtung darstellt, Schwingkreiskondensatoren und einer Halbbrücke mit den schaltbaren Schaltmitteln. Grundsätzlich ist ein derartiger Serienschwingkreis für Induktionsheizeinrichtungen bekannt.

Es kann vorgesehen sein, dass die Arbeitsfrequenz dann ein Maximum erreicht, wenn die Versorgungsspannung bzw. Betriebsspannung ihrerseits ein Maximum erreicht. Somit kann also vorgesehen sein, dass der Verlauf der Arbeitsfrequenz während einer Halbwelle der Versorgungsspannung demjenigen der Versorgungsspannung selber grundsätzlich ähnelt. Unter Umständen kann es für eine vereinfachte Steuerung bzw. Beeinflussung der Arbeitsfrequenz sogar möglich sein, ihr Zunehmen und Absenken proportional mit der Versorgungsspannung zu verknüpfen.

Um Netzwirkungen vollständig oder weitgehend zu vermeiden, hat sich im Rahmen der Erfindung herausgestellt, dass eine Erhöhung um maximal 15%, insbesondere sogar maximal 10%, über den Verlauf einer Halbwelle ausreicht, um die Änderung der Induktivität der Induktionsspule auszugleichen.

Um eine Geräuschentwicklung in der Leistungsversorgung zu vermeiden, kann die Arbeitsfrequenz möglichst kontinuierlich und stufenlos verändert werden. Dies ist durch eine entsprechende Ansteuerung des Frequenzumrichters bzw. der Schaltmittel möglich.

Vorteilhaft ist vorgesehen, dass der Verlauf der Arbeitsfrequenz in einem ansteigenden Abschnitt gleich demjenigen in einem absteigenden Abschnitt ist. Dies bedeutet, dass der Verlauf der Arbeitsfrequenz während einer Halbwelle in etwa spiegelsymmetrisch ist. Der Punkt der Spiegelsymmetrie liegt dabei am Maximum bzw. bei der halben Dauer der Halbwelle.

Eine solche vorgenannte Arbeitsfrequenz liegt beispielsweise im Bereich von einigen kHz, vorzugsweise 10kHz bis 60kHz, besonders bevorzugt bei etwa 20kHz.

Als Versorgungsspannung wird vorteilhaft normale Netzspannung in einem Haushalt verwendet, insbesondere mit Frequenz 50Hz und einer Spannung von 230V. Dadurch sind Leistungen von über 3kW bzw. sogar über 3,2kW oder 3,7kW ohne Überschreiten der Grenzwerte für Netzrückwirkungen möglich.

Wird ein solches Verfahren in einer Induktionsheizeinrichtung eines Haushaltsgerätes eingesetzt, insbesondere eines Induktionskochfeldes, so sind damit genannte Leistungswerte von weitaus mehr als 3kW möglich, ohne vorgeschriebene Grenzwerte für Netzrückwirkungen zu überschreiten.

Eine erfindungsgemäße Anwendung, mit der beispielsweise ein vorgenanntes Verfahren durchgeführt werden kann, weist einen Frequenzumrichter auf, der einen vorbeschriebenen Serienschwingkreis enthält. Für die Schaltmittel ist eine Ansteuereinrichtung vorgesehen. Diese ist dazu ausgebildet, die Arbeitsfrequenz der Schaltmittel bzw. des Frequenzumrichters so zu ändern, dass im Verlauf einer Halbwelle der Versorgungsspannung bzw. Betriebsspannung die Arbeitsfrequenz von einem Frequenz-Grundwert ausgehend erst ansteigt bis zu einem Maximum und dann wieder auf den Frequenz-Grundwert abfällt. Dies wurde vorstehend bereits erläutert.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen im wesentlichen schematisch dargestellt und wird im folgenden näher erläutert. In den Zeichnungen zeigt:
- Fig. 1: die Verläufe der Impedanz Z = w·L der Induktionsspule, der Betriebsspannung und der Amplitude des Induktorstromes über der Zeit gemäß dem Stand der Technik,
- Fig. 2: ein Schaltbild einer Anordnung zur Leistungsversorgung einer Induktionsspule gemäß der Erfindung und
- Fig. 3: die Kurven ähnlich Fig. 1 bei Anwendung des erfindungsgemäßen Verfahrens mit sich ändernder Arbeitsfrequenz des Frequenzumrichters.

### Detaillierte Beschreibung des Ausführungsbeispiels

In Fig. 1 ist für bekannte Verfahren der Verlauf der Betriebsspannung U, der Impedanz Z = w·L der Induktionsspule L, des Induktorstromes I und der Arbeitsfrequenz f über der Zeit dargestellt. Es ist zu erkennen, wie bei konstanter Arbeitsfrequenz f die Impedanz Z der Induktionsspule L zum Hochpunkt einer Halbwelle der Betriebsspannung U hin absinkt. Des weiteren weicht vor allem der Verlauf des Induktorstromes I von dem der Betriebsspannung U ab, insbesondere weicht er von der Sinusform ab. Dies führt zu den erwähnten negativen Netzrückwirkungen.

In Fig. 2 ist eine erfindungsgemäße Anordnung bzw. Schaltungsanordnung 11 dargestellt. Eine Steuerung 13 steuert einen Frequenzumrichter 15 an mit zwei Schaltmitteln T₁ und T₂, beispielsweise Transistoren. Diese bilden zusammen mit einem Zwischenkreis-Kondensator C_{Zw} und Schwingkreiskondensatoren Cₛ die Ansteuerung für die Induktionsspule L. Über die Steuerung 13 wird vor allem die Arbeitsfrequenz für die Schaltmittel T₁ und T₂ und somit den Frequenzumrichter 15 vorgegeben.

Dieser Verlauf der Arbeitsfrequenz f und der sonstigen Größen gemäß Fig. 1 ist in Fig. 3 beispielhaft dargestellt. Ausgehend von einem Frequenz-Grundwert f_{G} von hier etwa 20kHz steigt die Arbeitsfrequenz f ähnlich dem Verlauf der Betriebsspannung U über einer Halbwelle an und geht dann wieder auf den Frequenz-Grundwert f_{G} zurück. Dadurch ergibt sich der dargestellte Verlauf für den Induktorstrom I ebenso wie eine im wesentlichen konstante Impedanz Z der Induktionsspule L. Dieser Verlauf des Induktorstromes I wiederum ist nun der Sinusform der Betriebsspannung U_{b} wieder angepasst. Damit lassen sich, wie zuvor ausführlich erläutert worden ist, störende Netzrückwirkungen zuverlässig vermeiden.

Wird die Induktionsspule L in einer Induktionsheizeinrichtung bzw. einer Heizeinrichtung für ein Induktionskochfeld eingesetzt, so sind damit Leistungen von sogar noch mehr als 3kW bzw. 3,2kW möglich, beispielsweise 3,5kW bis 3,7 oder sogar 4kW. Somit können stärkere Induktionskochfelder gebaut werden für schnellere Ankochvorgänge bzw. die Übertragung höherer Leistungen. Der Aufwand für die Steuerung der Arbeitsfrequenz f des Frequenzumrichters 15 bzw. der Schaltmittel T₁ und T₂ ist dabei nicht besonders gravierend. Insbesondere dann, wenn der Verlauf der Arbeitsfrequenz f fest vorgegeben bzw. mit einem Steuervorgang gesteuert vorgegeben wird, hält sich der Aufwand in Grenzen, da mit vorbekannten Verläufen gearbeitet werden kann.

In einer etwas aufwendigeren Weiterbildung der Erfindung ist es auch möglich, den Verlauf der Impedanz Z der Induktionsspule L zu erfassen und die Arbeitsfrequenz f so zu regeln, dass die Impedanz Z im wesentlichen konstant bleibt. Ebenso kann der Induktorstrom I erfasst werden und die Arbeitsfrequenz f so geregelt werden, dass der Induktorstrom I exakte Sinusform oder eine andere vorgegebene Form exakt aufweist.

## Patentansprüche

1. Verfahren zur Leistungsversorgung einer Induktionsheizeinrichtung, wobei zur Leistungsversorgung eine Wechsel-Versorgungsspannung (U_{b}) und ein Frequenzumrichter (15) mit schaltbaren Schaltmitteln (T₁, T₂) vorgesehen ist, **dadurch gekennzeichnet, dass** eine Arbeitsfrequenz (f) der Schaltmittel bzw. des Frequenzumrichters im Verlauf einer Halbwelle der Versorgungsspannung von einem Frequenz-Grundwert (f_{G}) ausgehend zuerst leicht erhöht wird und dann wieder auf den Frequenz-Grundwert (f_{G}) abgesenkt wird, so dass jeweils an den Nulldurchgängen der Versorgungsspannung (U_{b}) die Arbeitsfrequenz (f) den Frequenz-Grundwert (f_{G}) beträgt.

2. Verfahren nach Anspruch 1, **dadurch gekennzeichnet, dass** der Frequenzumrichter (15) einen Serienschwingkreis aufweist, der aus einer Induktionsspule (L), Schwingkreiskondensatoren (Cₛ) und einer Halbbrücke mit den schaltbaren Schaltmitteln (T₁, T₂) besteht.

3. Verfahren nach Anspruch 1 oder 2, **dadurch gekennzeichnet, dass** die Arbeitsfrequenz (f) dann ein Maximum erreicht, wenn die Versorgungsspannung (U_{b}) ein Maximum erreicht.

4. Verfahren nach einem der vorhergehenden Ansprüche, **dadurch gekennzeichnet, dass** der Verlauf der Arbeitsfrequenz (f) in einem ansteigenden und einem absteigenden Abschnitt jeweils gleich ist bzw. die Arbeitsfrequenz (f) spiegelsymmetrisch ist zu einem Punkt an der halben Dauer einer Halbwelle der Versorgungsspannung (U_{b}).

5. Verfahren nach einem der vorhergehenden Ansprüche, **dadurch gekennzeichnet, dass** die Erhöhung der Arbeitsfrequenz (f) maximal 15% beträgt, insbesondere maximal 10%.

6. Verfahren nach einem der vorhergehenden Ansprüche, **dadurch gekennzeichnet, dass** eine Veränderung der Arbeitsfrequenz (f) stufenlos und kontinuierlich erfolgt.

7. Verfahren nach einem der vorhergehenden Ansprüche, **gekennzeichnet durch** eine Leistungsversorgung mit Werten über 3kW, vorzugsweise über 3,2kW.

8. Verfahren nach einem der vorhergehenden Ansprüche, **dadurch gekennzeichnet, dass** die Versorgungsspannung (U_{b}) NetzFrequenz aufweist mit 50Hz oder 60Hz, vorzugsweise mit einer Spannung von 230V oder 240V.

9. Verfahren nach einem der vorhergehenden Ansprüche, **gekennzeichnet durch** eine Anwendung in einer Induktionsheizeinrichtung (L) eines Haushaltsgerätes, insbesondere eines Induktionskochfeldes.

10. Anordnung zur Leistungsversorgung einer Induktionsheizeinrichtung mit einem Frequenzumrichter (15), der einen Serienschwingkreis aufweist mit einer Induktionsspule (L), Schwingkreiskondensatoren (Cₛ) und einer Halbbrücke mit schaltbaren Schaltmitteln (T₁, T₂), wobei eine Ansteuereinrichtung (13) zur Ansteuerung der Schaltmittel (T₁, T₂) mit einer Arbeitsfrequenz (f) vorgesehen ist, die ausgebildet ist zur Veränderung der Arbeitsfrequenz (f) dahingehend, dass diese im Verlauf einer Halbwelle der Versorgungsspannung (U_{b}) von einem Frequenz-Grundwert (f_{G}) ausgehend erst ansteigt bis zu einem Maximum und dann wieder auf den Frequenz-Grundwert (f_{G}) zurückgeht.

## Claims

1. Method for supplying power to an induction heating device, an alternating supply voltage (U_{b}) and a frequency converter (15) with an adjustable switching means (T₁, T₂) being provided for supplying power, **characterised in that** a working frequency (f) of the switching means and of the frequency converter is first increased slightly during the course of a half wave of the supply voltage from a frequency base (f_{G}) and then decreased again to the frequency base (f_{G}) so that the working frequency (f) amounts to the frequency base (f_{G}) at each zero crossing of the supply voltage (U_{b}).

2. Method according to claim 1, **characterised in that** the frequency converter (15) comprises a series-tuned circuit which consists of an inductor coil (L), series-tuned capacitors (Cₛ) and a half bridge with the adjustable switching means (T₁, T₂).

3. Method according to either claim 1 or claim 2, **characterised in that** the working frequency (f) reaches a peak when the supply voltage (U_{b}) reaches a peak.

4. Method according to any one of the preceding claims, **characterised in that** the course of the respective working frequency (f) in an upward and downward portion is the same and the working frequency (f) is mirror-symmetrical to a point at half the length of a half wave of the supply voltage (U_{b}).

5. Method according to any one of the preceding claims, **characterised in that** the increase in the working frequency (f) amounts to at most 15 %, in particular at most 10 %.

6. Method according to any one of the preceding claims, **characterised in that** the working frequency changes smoothly and continuously.

7. Method according to any one of the preceding claims, **characterised by** a power supply with values over 3 kW, preferably over 3.2 kW.

8. Method according to any one of the preceding claims, **characterised in that** the supply voltage (U_{b}) has a network frequency of 50 Hz or 60 Hz, preferably at a voltage of from 230 V or 240 V.

9. Method according to any one of the preceding claims, **characterised by** an application in an induction heating device (L) of a household appliance, in particular an induction cooker.

10. Arrangement for supplying power to an induction heating device with a frequency converter (15) which comprises a series-tuned circuit with an inductor coil (L), series-tuned capacitors (Cₛ) and a half bridge with adjustable switching means (T₁, T₂), wherein an activating device (13) for activating the switching means (T₁, T₂) with a working frequency (f) is provided which is configured for changing the working frequency (f) such that said working frequency (f) first increases from a frequency base (f_{G}) to a peak and then returns again to the frequency base (f_{G}) over the course of a half wave of the supply voltage (U_{b}).

## Revendications

1. Procédé d'alimentation en puissance électrique d'un dispositif de chauffage par induction, où on prévoit pour l'alimentation en puissance une tension alternative d'alimentation (U_{b}) et un convertisseur de fréquence (15) avec des dispositifs de commutation (T₁, T₂), **caractérisé en ce qu'**une fréquence de travail (f) des dispositifs de commutation ou encore du convertisseur de fréquence au cours d'une demi-onde de la tension d'alimentation est d'abord légèrement rehaussée à partir d'une valeur de base de fréquence (f_{G}) et ensuite baissée à nouveau jusqu'à atteindre la valeur de base de fréquence (f_{G}), de manière que la fréquence de travail (f) comporte la valeur de base de fréquence (f_{G}) respectivement aux points zéro de la tension d'alimentation (U_{b}).

2. Procédé d'après la revendication 1, **caractérisé en ce que** le convertisseur de fréquence (15) présente un circuit oscillant série, constitué d'une bobine d'induction (L), de condensateurs de circuit oscillant (C_{S}) et d'un demi-pont avec les dispositifs de commutation (T₁, T₂) commutables.

3. Procédé d'après la revendication 1 ou 2, **caractérisé en ce que** la fréquence de travail (f) atteint un maximum, quand la tension d'alimentation (U_{b}) atteint un maximum.

4. Procédé d'après une des revendications précédentes, **caractérisé en ce que** le tracé de la fréquence de travail (f) est respectivement identique dans une section ascendante et dans une section descendante ou encore que la fréquence de travail (f) présente une symétrie spéculaire par rapport à un point situé au centre d'une demi-onde de la tension d'alimentation (U_{b}).

5. Procédé d'après une des revendications précédentes, **caractérisé en ce que** l'accroissement de la fréquence de travail (f) comporte au plus 15% et notamment au plus 10%.

6. Procédé d'après une des revendications précédentes, **caractérisé en ce qu'**un changement de fréquence de travail (f) a lieu de manière continue et non graduelle.

7. Procédé d'après une des revendications précédentes, **caractérisé par** une alimentation en puissance présentant des valeurs au-dessus de 3 kW, de préférence au-dessus de 3,2 kW.

8. Procédé d'après une des revendications précédentes, **caractérisé en ce que** la tension d'alimentation (U_{b}) présente la fréquence du réseau avec 50 Hz ou 60 Hz, de préférence avec une tension de 230V ou de 240V.

9. Procédé d'après une des revendications précédentes, **caractérisé par** une application dans un dispositif de chauffage par induction (L), d'un appareil ménager, notamment d'un champ de cuisson par induction.

10. Configuration pour l'alimentation en puissance d'un dispositif de chauffage par induction avec un convertisseur de fréquence (15), qui présente un circuit oscillant série constitué d'une bobine d'induction (L), de condensateurs de circuit oscillant (Cₛ) et d'un demi-pont avec les dispositifs de commutation (T₁, T₂) commutables, où on prévoit un dispositif de commande (13) pour la commande des dispositifs de commutation (T₁, T₂) avec une fréquence de travail (f), le dispositif de commande étant réalisé pour une variation de la fréquence de travail (f), dans le sens que celle-ci augmente jusqu'à un point maximal au cours d'une demi-onde de la tension d'alimentation (U_{b}) à partir d'une valeur de base de fréquence (f_{G}) et baisse ensuite à nouveau jusqu'à la valeur de base de fréquence (f_{G}).
